# EUROPÄISCHE PATENTSCHRIFT

(11) **EP 1 064 704 B1**
(45) Veröffentlichungstag und Bekanntmachung des Hinweises auf die Patenterteilung: **26.02.2003**
(21) Anmeldenummer: 99917820.5
(22) Anmeldetag: 17.03.1999
(51) Int. Cl.: H01R 27/00

(54) **MEHRFACHSTECKER FÜR UNTERSCHIEDLICHE VERBINDUNGSSYSTEME**
MULTIPLE PLUG FOR DIFFERENT CONNECTION SYSTEMS
PRISE MULTIPLE POUR SYSTEMES DE CONNEXION DIFFERENTS

(30) Priorität: 17.03.1998 DE 19811465; 04.08.1998 DE 19835161; 22.09.1998 DE 29816948 U; 24.02.1999 DE 29903331 U
(43) Veröffentlichungstag der Anmeldung: 03.01.2001
(73) Patentinhaber: Lott, Oswald, 63584 Gründau (DE)
(72) Erfinder: Lott, Oswald, 63584 Gründau (DE)
(74) Vertreter: Patentanwälte Rüger, Barthelt & Abel
(86) Internationale Anmeldenummer: EP9901731
(87) Internationale Veröffentlichungsnummer: WO99048174

(56) Entgegenhaltungen:
- DE-A- 3 601 469
- DE-U- 29 603 654
- DE-U- 29 701 285
- DE-U- 29 705 377
- GB-A- 2 210 211
- US-A- 4 078 848
- US-A- 5 613 863

## Beschreibung

Die Erfindung bezieht sich auf einen Mehrfachstecker für einen mehrpoligen, insbesondere zwei- oder dreipoligen, Netzanschluß von elektrischen Verbrauchern, insbesondere Kleingeräten wie Computer- und Telekommunikationsgeräten, elektrischen Rasierapparaten oder Haartrocknern an international unterschiedliche Verbindungssysteme.

Hierfür sind unter anderem sogenannte Reisesteckersets bekannt, die aus mehreren Zwischensteckern bestehen, von denen jeder einzelne nur für die Anpassung des vorhandenen Stecksystems an ein bestimmtes anderes vorgesehen ist. Dementgegen wurde versucht, ein und denselben Zwischenstecker mit Hilfe einer Schiebemechanik und durch Herausdrehen einzelner Steckerstifte alternativ für mehrere unterschiedliche Stecksysteme verwendbar zu machen (DE 297 01 285 UI). Diese Ausführung ist jedoch von einem Nichtfachmann selbst unter Zuhilfenahme der Bedienungsanleitung weder sachgerecht noch gefahrlos zu handhaben.

In Anbetracht dessen hat sich die Verwendung besonderer Steckadapter durchgesetzt, mit welchen sich die mit den im Heimatland gebräuchlichen Netzsteckern ausgerüsteten Elektrogeräte nach Art eines kombinierten Zwischensteckers auch an den in anderen Ländern und Erdteilen vorhandenen Steckdosen benutzen lassen.

Ein derartiger Mehrfachadapter ist in der DE 36 01 469 A1 beschrieben. Er weist ein Gehäuse auf, das die Gestalt eines fünfeckigen Prismas aufweist, wobei an den Seitenflächen Gruppen von Steckerstiften angeordnet sind. Jede Seite trägt einen Konfiguration, die für ein genormtes Netzsteckersystem geeignet ist. Von einer der Stirnseiten des Gehäuses führt eine Öffnung in den Innenraum. In dieser Öffnung ist ein Drehkörper gelagert, der auf seiner aus dem Gehäuse herausragenden Seite mit einer Steckdosen versehen ist. Der Drehkörper lässt sich von Hand drehen, wobei in jeder Raststellung jeweils eine Gruppe von Steckerstiften an einem Seitenwandabschnitt mit den Kontakten der Steckdose elektrisch verbunden ist.

Die auf dem Drehkörper angeordnete Steckdose begrenzt die Miniaturisierung des bekannten Adapters. Er kragt im Gebrauch verhältnismäßig weit aus der Steckdose aus, wodurch an der Steckdose erheblich Hebelkräfte auftreten.

Außerdem hat ein solcher separater Adapter den Nachteil, leicht verlegt werden zu können, oder gar verloren zu gehen.

In Anbetracht dessen liegt der Erfindung die Aufgabe zugrunde, einen gebräuchlichen Netzstecker an der Anschlußleitung von elektrischen Kleingeräten unmittelbar, d. h. ohne die Inanspruchnahme zusätzlicher Zwischenelemente dahingehend auszubilden, dass sich derselbe wahlweise in die Steckdosen mehrerer anderer Stecksysteme einstecken lässt. Dabei soll dieser Wechsel möglichst einfach und sicher vonstatten gehen. Auch soll die Möglichkeit gegeben sein, einen netzseitig vorhandenen Schutzleiter über die Steckverbindung unterbrechungslos bis zum Verbraucher führen zu können.

Die Aufgabe wird erfindungsgemäß im Wesentlichen dadurch gelöst, dass der Mehrfachstecker ein Steckergehäuse mit ersten und zweiten Seitenflächen umfasst, wobei von den ersten Seitenflächen verschiedene Gruppen von Konfigurationen von Steckerstiften ausgehen, wobei eine zweite Seitenfläche eine Ausnehmung aufweist, in die ein am freien Ende eines Anschlußkabels fest angeordneter Kontaktträger eingesetzt und definiert verstellbar ist, dessen Kontakte mit Adern des Anschlußkabels verbunden sind, wobei die Steckerstifte mit Gegenkontakten verbunden sind, und die Gruppe von Steckerstiften einer Konfiguration je nach gewählter Stellung des Kontaktträgers in der Ausnehmung mit den Kontakten des Kontaktträgers in leitende Berührung bringbar ist.

Bei einer weiteren Ausführungsform zeichnet sich die Erfindung dadurch aus, dass dessen vorzugsweise quaderförmiges Steckergehäuse an seinen Seitenflächen insbesondere vier verschieden ausgeführte Stecker trägt und an einer Grundfläche mit einer zentral nach innen reichenden, im Querschnitt kreisförmigen Ausnehmung versehen ist, in die eine am freien Ende eines Anschlußkabels angebrachte zylindrische Kontakthülse eingesetzt und definiert verstellbar ist, wobei die Adern des Anschlußkabels mit Kontaktbahnen am Außenumfang der Kontakthülse verbunden sind und wobei die Steckerstifte mit an der Innenwandung der Ausnehmung oder in deren Aktionsbereich angeordneten Gegenkontakten verbunden sind, die je nach gewählter Stellung der Kontakthülse in der Ausnehmung mit den Kontaktbahnen am Außenumfang der Kontakthülse in leitende Berührung bringbar sind.

Auf diese Weise ergibt sich die Möglichkeit, den Netzstecker (Mehrfachstecker) an dem Anschlußkabel des betreffenden Elektrogeräts nach einfacher Ausrichtung der Kabeleinführung (Kontakthülse) auf die jeweils benötigte Steckerausrührung mit eben dieser in die örtlich vorhandene Steckdose einzusetzen. Dabei geht insbesondere das Anschlußkabel unmittelbar von dem elektrischen Gerät aus.

Eine bevorzugte Ausführungsform zeichnet sich dadurch aus, dass das Steckergehäuse zur Halterung der in beiderseits profilierte Aussparungen eingesetzten sowie anschlußseitig mit als federnde Gegenkontaktsätze ausgebildeten Gegenkontakten versehenen Steckerstifte zweiteilig ausgebildet ist.

Die zweiteilige Ausbildung des Steckergehäuses ermöglicht vermittels beiderseits profilierter Ausnehmungen im Randungsbereich der Halbschalen bei der Montage eine einfache Halterung der in vier Richtungen nach außen freistehenden und anschlußseitig im Inneren des Gehäuses mit als Gegenkontaktsätzen ausgebildeten Gegenkontakten in den Bereich der eingesetzten Kontakthülse reichenden Steckerstifte. Darüberhinaus trägt diese Anordnung dazu bei, den gesamten Mehrfachstecker klein und robust zu halten und entsprechend problemlos fertigen zu können.

Des Weiteren ist vorgesehen, dass die Kontakthülse am Außenumfang in Einsteckrichtung parallel nebeneinander verlaufende oder hintereinander gestaffelt angelegte sowie gegeneinander isolierte Kontaktbahnen aufweist. Zum manuellen Verstellen der Kontakthülse innerhalb des Steckergehäuses weist die Kontakthülse einen an der Grundfläche des Steckergehäuses zum Anschlag gelangenden Rändelflansch auf. Ferner ist vorgesehen, dass innerhalb der Kontakthülse mehrere die Ummantelung des Kabelendes ringsum entgegen der Einsteckrichtung desselben beanspruchende Zugentlastungslamellen angeordnet sind.

Durch diese Maßnahmen gliedert sich andererseits die als Hohlzylinder aus Kunststoff über das fliegende Ende des Anschlußkabels geschobene Kontakthülse in einen an seinem Außenumfang mit zwei in Längsrichtung voneinander beabstandeten Kontaktbahnen versehene Kontakthülse, die rückseitig mit einem ringförmigen Rändelflansch zum manuellem Verstellen der Kontakthülse innerhalb des Steckergehäuses versehen ist. Zudem verfügt diese Kontakthülse im Bereich seiner zentralen Durchbohrung über geeignete Zugentlastungsvorkehrungen für das Anschlußkabel, z. B. in Form dasselbe ringsum tangierender Lamellen, die sich unter Zugbeanspruchung des Kabels elastisch in dessen Ummantelung verspreizen.

Auch verfügt die Kontakthülse an ihrem Außenumfang und im Zusammenspiel mit dem Rändelflansch über eine Ringnut, in welche beim Zusammensetzen des Steckergehäuses ein Führungssteg an dessen Ausnehrnungsöffnung eingreift. Alternativ kann die Kontakthülse zumindest ein Rastelement aufweisen, welches bei eingesteckter Kontakthülse an einer Unterseite des Führungsstegs anliegt. Damit wird ein leichtes Verdrehen ermöglicht, wobei jedoch eine Bewegung in axialer Richtung ohne Zerstörung des Steckers nicht möglich ist.

Zur exakten Bestimmung der vier Stellpositionen für die Kontakthülse des Anschlußkabels innerhalb des Steckergehäuses ist vorgesehen, dass zwischen der Grundfläche des Steckergehäuses und der Anschlagfläche des Rändelflansches an der Kontakthülse eine Rastvorkehrung für deren vier Stellpositionen vorgesehen ist, die beispielsweise in Form einer Sperrfederung oder dergleichen ausgebildet ist.

Zur Verwendung des Mehrfachsteckers in einem Verbindungssystem gemäß australischer Norm ist vorgesehen, dass den schräg zueinander stehenden Flachkontaktstiften gemäß australischer Norm ein in Einsteckrichtung weiter vorstehender Entriegelungs(flach-)stift zugeordnet ist, welcher aus seiner Ruhelage in einer schlitzförmigen Gehäusetasche an der Oberfläche des Steckergehäuses innerhalb einer Langlochführung auf einer gehäusefesten Drehachse im stirnseitigen Steckerbereich um 180° in die eigentliche Kontaktstellung oberhalb der Flachkontaktstifte schwenkbar ist.

In einer bevorzugten Ausführungsform ist vorgesehen, dass der Entriegelungsstift einen seitlichen Ansatznocken aufweist, welcher in der Ruhelage als Handhabe aus der Gehäuseoberfläche hervorsteht und für die Kontaktstellung in einer stirnseitigen Erweiterung der Gehäusetasche verrastet.

Ferner ist vorgesehen, dass die Langlochführung für die Montage des Entriegelungsstiftes auf der Drehachse eine Schlitzung zum reversiblen Aufbiegen eines der beiden die Langlochführung bildenden Führungsschenkel aufweist.

Bei einer bevorzugten Ausführungsform eines Mehrfachsteckers für den Netzanschluß von elektrischen Kleingeräten an international unterschiedliche Verbindungssysteme wird die Aufgabe im Wesentlichen dadurch gelöst, dass der Kontaktträger als verdrehbare Kontakthülse im Bereich eines Quadranten ihrer zylinderformigen Oberfläche über drei in bestimmter Konfiguration zueinander versetzt angeordnete sowie jeweils mit einem bestimmten Leitungsaderende des Anschlußkabels verbundene Kontaktbeläge verfügt, denen im Inneren des Gehäuses an den Anschlußenden der um vorzugsweise 90° gegeneinander versetzten Steckerstiftanordnungen entsprechende Gegenkontaktstücke in räumlich gleicher wie polentsprechender Anordnung gegenüberstehen.

Auf diese Weise bewirkt das manuelle Ausrichten der innerhalb des Gehäuses definiert verstellbaren Kontakthülse auf die von Fall zu Fall netzanschlußseitig benötigte Steckerstiftanordnung in sich die gleichzeitige Kontaktgabe der drei Berührungsstellen von Haupt-, Neutral- und Schutzleiter, wobei die übrigen Steckerstiftanordnungen sicherheitshalber vollkommen spannungsfrei verbleiben.

Eine Weiterbildung zeichnet sich dadurch aus, dass sich die Kontaktbeläge an der Kontakthülse auf zwei in Einsteckrichtung hintereinander gelegene Kontaktreihen verteilen, von denen die vordere einfach und die dahintergelegene zweifach bestückt ist. Auf diese Weise lässt sich die jeweils benötigte Kontaktgabe mit den betreffenden drei Gegenkontakten auf Seiten der Steckerstiftanordnung vorteilhafterweise im Bereich eines Zylinderquadranten der Kontakthülse vollziehen.

Eine weitere vorteilhafte Ausbildung sieht vor, dass die Gegenkontaktstücke der verschiedenen Steckerstiftanordnungen jeweils als in sich gefederte Kontaktfinger an der verdrehbaren Kontakthülse zur Anlage gelangen. Dabei präsentieren sich die Gegenkontakte der verschiedenen Steckerstiftanordnungen gehäuseinnenseitig auf ihrer Anschlußseite in vier um 90° zueinander differierenden Zonen als federbelastete Schleifkontaktfinger, die je nach manueller Einstellung mit den polgleichen Belägen an der Kontakthülse in leitende Berührung gelangen.

Eine alternative Ausführungsform sieht vor, dass zumindest der mit dem Schutzleiter verbundene Kontakt federnd ausgebildet ist und an einem starr ausgebildeten Gegenkontakt eines Schutzkontakt-Stiftes anliegt. In bevorzugter Ausführungsform ist der Schutzleiterkontakt als axial verschiebbarer Stiftkontakt ausgebildet, der mit zumindest einer Kontaktfläche mit jeweils einem Gegenkontakt der jeweiligen Konfiguration in leitenden Kontakt bringbar ist. Um einen kompakten Aufbau zu erhalten, erstreckt sich der Schutzleiterkontakt innerhalb der Kontakthülse entlang einer Diagonalen, wobei zwischen einer Anschlußstelle, vorzugsweise einem Lötauge, und einer Innenwand der Hülse eine Druckfeder koaxial zur Stiftachse angeordnet ist, um die notwendige Federvorspannung zu erzeugen.

Als Ausführungsform mit eigenständigem Erfindungscharakter wird ein Mehrfachstecker vorgeschlagen, der verschiebbare und/oder verschwenkbare und/oder verkippbare Steckerstifte aufweist, um den Mehrfachstecker an weitere, international unterschiedliche Verbindungssysteme anpassen zu können. Eine besonders bevorzugte Ausführungsform zeichnet sich dadurch aus, dass der Mehrfachstecker zumindest eine Gruppe von Konfigurationen von Steckerstiften aufweist, wobei ein Schutzkontakt-Stift aus einer ersten Stellung, die vorzugsweise einer Steckerkonfiguration nach italienischer Norm entspricht, in eine zweite Stellung, die vorzugsweise einer Steckerkonfiguration nach Schweizer Norm entspricht, verschiebbar ist.

Dabei ist der Schutzkontakt-Stift in einer ersten Ebene verschiebbar, die senkrecht zu einer zweiten, von Hauptkontakten aufgespannten Ebene steht. Die erste Stellung zeichnet sich dadurch aus, dass der Schutzkontakt-Stift in der ersten Ebene liegt, wobei der Schutzkontakt-Stift in seiner zweiten Stellung mit den Hauptkontakten ein Dreieck aufspannt.

Um ein versehentliches Verschieben des Schutzkontakt-Stiftes auszuschließen, ist vorgesehen, dass der Schutzkontakt-Stift in axialer Richtung federvorgespannt verschiebbar ist, wobei eine Verschiebung des Schutzkontakt-Stiftes entlang der ersten Ebene nur möglich ist, wenn der Schutzkontakt-Stift entgegen der Federvorspannung ins Steckerinnere bewegt wird.

Um einen elektrischen Kontakt mit dem Schutzleiterkontakt der Kontakthülse herzustellen, ist der Schutzkontakt-Stift steckerinnenseitig mit einer Kontaktschiene leitend verbunden, wobei die Kontaktschiene an einem Ende eine Führung zur Aufnahme des Schutzkontakt-Stiftes aufweist und an einem anderen Ende einen Gegenkontakt bildet.

Die Führung innerhalb der Kontaktschiene ist vorzugsweise als Langloch ausgebildet, umfassend zwei als Sacklöcher ausgebildete Aufnahmen größeren Durchmessers, die über einen Schlitz geringeren Durchmessers miteinander verbunden sind, wobei die Aufnahmen zur Aufnahme eines am steckerinnenseitigen Ende des Schutzkontakt-Stiftes angeordneten im Querschnitt T-förmigen Stempels ausgebildet sind.

Um die Einsatzmöglichkeiten des Mehrfachsteckers zu erweitern, ist gemäß einer Weiterbildung mit eigenständigem Erfindungscharakter vorgesehen, dass an zumindest einer Gruppe von Konfigurationen von Steckerstiften vorzugsweise nach britischer Norm ein Adapter aufsteckbar ist, mit dem steckerseitig weitere Gruppen von Konfigurationen insbesondere nach deutscher/österreichischer Norm und französischer/belgischer Norm erfüllt werden.

In einer bevorzugten Ausführungsform weist der Adapter eine Aufnahme für einen Schutzkontaktbügel des Mehrfachsteckers auf, der zumindest bereichsweise eine erste Schutzkontaktbahn nach deutscher/österreichischer Norm bildet und über einen Schleifkontakt mit einer zweiten Schutzkontaktbahn nach deutscher/österreichischer Norm verbunden ist und dass der Adapter eine weitere Aufnahme aufweist, in die ein steckdosenseitiger Schutzkontaktstift nach französischer/belgischer Norm einführbar ist, wobei dieser Schutzkontakt-Stift mit dem mehrfachsteckerseitigen Schutzkontaktbügel leitend verbindbar ist.

Ein besonders einfacher konstruktiver Aufbau zeichnet sich dadurch aus, dass der Schleifkontakt einen federnden Bügel im Bereich der Aufnahme für den Schutzkontakt-Stift nach französischer/belgischer Norm aufweist, wobei der Bügel den steckerseitigen Schutzkontakt-Stift beim Einstecken des Mehrfachsteckers gegen den Schutzkontaktbügel anpresst.

Zur lösbaren Verbindung des Adapters mit dem Mehrfachstecker ist vorgesehen, dass der Adapter ein Rastelement aufweist, welches in eine Ausnehmung auf einer Oberseite des Mehrfachsteckers eingreift. Die Steckverbindung kann auf einfache Weise, d. h. ohne Zuhilfenahme von Werkzeugen, gelöst werden.

Um einem Anwender eine Möglichkeit zur Überprüfung der Betriebsbereitschaft einer vorhandenen örtlichen Steckdose zu geben, ist vorgesehen, dass der Mehrfachstecker eine visuelle Anzeigevorrichtung aufweist, die mit den Kontakten des Kontaktträgers verbunden ist. Die Anzeigevorrichtung leuchtet immer dann, wenn die benutzte Steckdosenkonfiguration funktionsfähig ist und der Anwender die richtige Schaltstellung gewählt hat. Vorzugsweise ist die visuelle Anzeigeeinrichtung eine Glimmlampe oder Leuchtdiode, die parallel zu der gewählten Spannungsversorgung geschaltet wird. Die optische Anzeige wird dadurch gewährleistet, dass das Gehäuse ein vorzugsweise farbiges Sichtfenster aufweist und/oder zumindest bereichsweise transparent ausgebildet ist. In jedem Fall erkennt der Bedienende sofort, dass er beim Aufleuchten der Anzeige den drehbaren Kontaktträger bzw. die Schaltwalze in die richtige Stellung gedreht hat und an der Steckdose die gewünschte Spannung anliegt, er also sein Elektrogerät in Betrieb nehmen kann.

Die Glimmlampe kann über einen in Reihe geschalteten Schutzwiderstand an die Kontakte angeschlossen sein. Bei einer bevorzugten Ausführungsform ist das Sichtfenster und/oder der transparente Gehäusebereich auf einer der Grundfläche gegenüberliegenden Fläche angeordnet, wobei die Anzeige innerhalb der Kontakthütse angeordnet ist. Auch kann die Kontakthülse selbst zumindest bereichsweise aus einem transparenten Material bestehen und/oder ein Sichtfenster aufweisen.

Durch die erfindungsgemäße Ausbildung des Mehrfachsteckers ergibt sich gegenüber dem Stand der Technik nach DE 36 01 469 A1 insbesondere der Vorteil, dass der Mehrfachstecker fest mit dem elektrischen Gerät verbunden und damit unverlierbar ist. Auch kann der Mehrfachstecker mit verkleinerten Außenabmessungen hergestellt werden, da nicht zwingend in einer Seitenfläche eine genormte Schutzkontaktsteckdose vorgesehen ist, die das Gehäuse unnötig vergrößert.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1 und 2: zwei Seitenansichten des Mehrfachsteckers mit den verschiedenen Steckerausführungen,
- Fig. 3: eine Ansicht der Grundfläche mit der verstellfähigen Kabeleinführung,
- Fig. 4: eine Seitenansicht einer Kontaklhülse,
- Fig. 5: eine teilweise geschnittene Seitenansicht des Mehrfachsteckers gemäß Fig. 1,
- Fig. 6: eine teilweise geschnittene Draufsicht der Grundfläche gemäß Fig. 3,
- Fig. 7: eine Steckerstiftanordnung nach australischer Norm,
- Fig. 8 und 9: Seitenansichten eines Mehrfachsteckers gemäß Fig. 1 und 2 mit Stift- anordnung nach australischer Norm,
- Fig. 10: eine Ansicht der Oberfläche des Gehäuses des Mehrfachsteckers,
- Fig. 11 bis 13: die Verstellbarkeit des Entriegelungskontaktes mit Ruhe-, Ausschwenk- und Betriebsposition im vergrößerten Maßstab 2 : 1 dargestellt,
- Fig. 14 und 15: zwei Seitenansichten eines dreipoligen Mehrfachsteckers mit den verschiedenen Schutzkontaktsteckerausführungen,
- Fig. 16: eine Ansicht der Grundfläche des Mehrfachsteckers gemäß Fig. 14 und 15 mit verstellfähiger Kabeleinführung,
- Fig. 17: eine Seitenansicht einer Kontakthülse mit optischer Anzeigevorrichtung,
- Fig. 18: eine teilweise im Kontaktierungsbereich geschnittene Seitenansicht gemäß Fig. 14,
- Fig. 19: eine teilweise im Kontaktierungsbereich geschnittene Seitenansicht der Grundfläche gemäß Fig. 16,
- Fig. 20: eine teilweise geschnittene Seitenansicht einer weiteren Ausführungsform einer Kontakthülse,
- Fig. 21: eine geschnittene Seitenansicht einer weiteren Ausführungsform eines Mehrfachsteckers mit Adapter,
- Fig. 22: eine Draufsicht einer weiteren Ausführungsform einer Kontakthülse,
- Fig. 23: eine Vorderansicht einer Gruppe von Konfigurationen mit verschiebbarem Steckerstift,
- Fig. 24: eine perspektivische Darstellung eines Adapters zur Erweiterung einer Konfiguration des Mehrfachsteckers nach britischer Norm auf Konfigurationen nach deutscher/österreichischer Norm und französischer/ belgischer Norm,
- Fig. 25: eine Draufsicht des Mehrfachsteckers mit Adapter in perspektivischer Ansicht und
- Fig. 26: eine Unteransicht des Mehrfachsteckers mit Adapter in perspektivischer Ansicht.

Wie aus den einzelnen Darstellungen ersichtlich, weist das in sich quergeteilte Steckergehäuse 1 aus Isolierstoff an seinen Seitenflächen die Steckerstiftanordnungen von vier verschiedenen international standardisierten Verbindungssystemen auf, von denen der Übersichtlichkeit halber lediglich der Europastecker links in den Fig. 1, 3, 5 und 6 der Zeichnung mit der Bezugsziffer 2 versehen ist. Für den verstellfähig gehaltenen Eintritt des Anschlußkabels 3 in das Steckergehäuse 1 ist an dem betreffenden Kabelende die in Fig. 4 gesondert dargestellte Kontakthülse 4 vorgesehen.

Diese Kontakthülse 4 besteht aus einem Kunststoff-Hohlzylinder, in welchen das Anschlußkabel 3 eingeschoben wird, um mit seinen beiden Leitungsadern jeweils mit den am Außenumfang des Hohlzylinders vorhandenen, in Längsrichtung exakt voneinander beabstandeten Kontaktbahnen 5 verbunden zu werden. Dabei wird das in die Kontakthülse 4 eingesteckte Anschlußkabel 3 an seiner Ummantelung von einer Mehrzahl innerhalb der Einstecköffnung ringsum in Einsteckrichtung weisender Lamellen 9 beaufschlagt, die sich bei einer Zugbeanspruchung des Anschlußkabels 3 vermittels ihrer spitz zulaufenden Enden in die Ummantelung einstechen und so das Herausziehen verwehren.

Des Weiteren ist die Kontakthülse 4 in Achsrichtung hinter den Kontaktbahnen 5 und vor einem Rändelflansch 6 zum Verstellen der Kabeleinführung mit einer Ringnut 7 versehen, in welche bei der Montage des Steckers eine Führungslippe von Seiten der Ausnehmungsöffnung im Steckergehäuse 1 eingreift. Wie in der Zeichnung nicht besonders dargestellt, kann dabei zwischen dem Steckergehäuse 1 und dem beweglichen Rändelflansch 6 eine gebräuchliche Rastvorkehrung eingesetzt werden, durch welche die Kontakthülse 4 bei einem manuellen Verstellen entsprechend der vorhandenen Steckerstiftanordnungen exakt in vier jeweils um 90° zueinander versetzte Gebrauchspositionen gelangt.

Diese definierte Verstellfähigkeit der am Ende des Anschlußkabels 3 angebrachten Kontakthülse 4 wird dazu benutzt, deren beiden Kontaktbahnen 5 im Inneren des Steckergehäuses 1 je nach Einstellung in beliebiger Stellrichtung mit den dafür vorgesehenen Gegenkontaktansätzen 8 in leitende Berührung zu bringen, die von den Anschlußenden der verschiedenen Steckerstifte 2 polgerecht und federnd in den Aktionsbereich der Kontakthülse 4 reichen.

Auf diese Weise ist es möglich, den vorgestellten Mehrfachstecker vor seiner Benutzung einfach von Hand durch Verdrehen der Kabeleinführung in Richtung des jeweils benötigten Stecksystems einzustellen und mit dessen Steckerstiften gefahrlos in die an Ort und Stelle vorhandene Steckdose einzusetzen. Danach ist ein erforderlicher Wechsel des Stecksystems ebenso einfach und sicher durch bloßes Verdrehen der gerändelten Handhabe 6 im Bereich der Kabeleinführung zu bewerkstelligen.

Für die Verbindungsherstellung mit einer Steckdose nach australischer Norm ist darüberhinaus der Besonderheit Rechnung getragen, dass die hierzu vorgesehene Steckerstiftanordnung außer den beiden schräg zueinander vorstehenden Flachkontaktstiften nach Fig. 2 und 3 der Zeichnung oberhalb derselben, und wie gesondert in Fig. 7 dargestellt, zusätzlich über einen etwas längeren Entriegelungs(flach-)suft verfügt, durch welchen die beiden Polkontaktbuchsen im Inneren der australischen Steckdose im Verlauf des Einsteckvorgangs vor einer elektrischen Kontaktgabe zunächst mechanisch freigestellt werden müssen.

Um den beschriebenen Mehrfachstecker in dieser Hinsicht zu ergänzen, ist ein solcher gemäß der Darstellung in den Fig. 8 bis 10 der Zeichnung an seiner der verstellfähigen Kabeleinführung gegenüberliegenden Oberfläche des Gehäuses 1 mit einem um eine gehäusefeste Drehachse verschwenkbaren Flachstift 10 versehen. Dabei erfolgt dessen Lagerung nahe der Stirnseite des Steckergehäuses 1 innerhalb einer Langlochführung am rückwärtigen Ende des Flachstiftes 10, wodurch sich derselbe aus seiner Ruhelage in einer nach hinten reichenden schlitzförmigen Gehäusetasche 11 nach außen und weiter um 180° in die eigentliche Kontaktstellung oberhalb der beiden schrägstehenden Polkontaktstifte 2' verstellen läßt, wie in den Fig. 11 bis 13 nacheinander zur Darstellung gelangt. Hierzu steht der Flachstift 10 in seiner Ruhelage mit einem als Handhabe dienenden Ansatznocken 12 aus der Gehäuseoberfläche hervor, um mit demselben andererseits im ausgeschwenkten Zustand stirnseitig in einer vorderen Ausnehmung der Gehäusetasche 11 zu verrasten und auf diese Weise den Flachstift 10 sicher und spielfrei an dem Steckergehäuse 1 zu fixieren. Für die Montage dieses Flachstiftes 10 an dem Gehäuse 1 des Mehrfachsteckers ist seine Langlochführung in sich selbst mit einer Schlitzung versehen. Der Flachstift 10 wird als Stanzteil mit geöffnetem Führungsschenkel, wie in Fig. 11 angedeutet, hergestellt und kann nach dem Aufstecken auf die gehäuseeigene Drehachse formgerecht angepasst werden.

In den Fig. 14 bis 19 ist eine erste Ausführungsform eines dreipoligen Schutzkontakt-Mehrfachsteckers dargestellt. Wie aus den Fig. 14 und 15 ersichtlich, trägt der Schutzkontakt-Mehrfachstecker an den Seitenflächen seines in sich quergeteilten Gehäuses 1' aus Kunststoff die Steckerstiftanordnungen von vier unterschiedlichen Verbindungssystemen, und zwar gemäß der Darstellung in den Fig. 16 bzw. 19 nach deutscher, linksseitig nach schweizerischer, oben nach italienischer und rechtsseitig nach britischer Norm. Der Übersichtlichkeit halber sind dabei jeweils lediglich die Schutzkontaktstifte der ausländischen Stecker bzw. die seitlich versenkten Metalleinlagen an dem deutschen Stecker zur Kontaktierung von federnden Gleitkontakten auf Seiten einer Schutzkontaktsteckdose mit der Bezugsziffer 2' versehen. Darüberhinaus ist zu einem verstellfähigen Eintritt des Anschlußkabels 3' in das Gehäuse 1' des Mehrfachsteckers an dem betreffenden Kabelende die in Fig. 17 der Zeichnung für sich gesondert dargestellte Kontakthülse 4' vorgesehen.

Diese Kontakthülse 4' trägt an der zylindrischen Mantelfläche des über das Kabelende gestülpten und drehbeweglich gehaltert in das Gehäuse 1' einzusteckenden Hülsenkörpers in besonderer Anordnung die mit den Leitungsadern des Anschlußkabels 3' verbundenen Kontaktbeläge 5'. Dabei sind die Kontaktbeläge 5' in Einsteckrichtung zweireihig hintereinander angelegt und im Bereich eines Quadranten der Kontakthülse 4' als einzelnes Kontaktstück oder als zwei nebeneinander angeordnete Kontaktstücke ausgebildet.

Im Inneren der Einstecköffnung in der Grundfläche des Gehäuses 1' gelangen die Kontaktbeläge 5' je nach manueller Einstellung der Kontakthülse 4' in leitende Berührung mit den zugehörigen Gegenkontakten 8' am Anschlußende der betreffenden Steckerstifte 2' bzw. an den entsprechenden Metalleinlagen (Schutzkontakten) nach der deutschen Norm. Hierbei entsprechen die von den Enden der Steckerstifte bzw. der. Metalleinlagen gefedert in Richtung der eingesteckten Kontakthülse 4' weisenden Gegenkontakte 8' bezüglich ihrer Auflagepunkte in räumlicher Beziehung der Anordnung der korrespondierenden Kontaktbeläge 5'.

Die weitere Ausführung der innerhalb des Gehäuses 1' verstellfähig gehalterten Kontakthülse 4' betreffend, verfügt diese zur definierten Auswahl der jeweils benötigten Steckerstiftanordnung in an sich bekannter Weise über eine dem eigentlichen Hülsenkörper an der Einführungsseite des Anschlußkabels 3' angesetzten Rändelflansch 6', mit welchem die Kontakthülse 4' an der Außenwandung des Gehäuses 1' zur Anlage gelangt und sich markierungssgemäß von Hand auf die betreffende Steckerstiftanordnung einstellen lässt.

Um dem Benutzer eine Orientierung dahingehend zu geben, ob die gewählte örtliche Steckdose überhaupt funktionsfähig ist, ist eine optische Anzeigevorrichtung 13 gemäß Fig. 17 vorgesehen, die über Zuleitungen 14, 15 mit den entsprechenden Kontaktbelägen 5' verbunden ist. Im beschriebenen Ausführungsbeispiel umfasst die Anzeigevorrichtung eine Glimmlampe 16, die in Reihe mit einem Vorwiderstand 17 an den Kontaktbelägen 5' angeschlossen ist. Das von der Anzeigevorrichtung 13 erzeugte Licht bei funktionsfähiger Steckdose kann entweder über ein farbiges Sichtfenster oder durch ein völlig transparentes Steckergehäuse nach außen dringen. Auch besteht die Möglichkeit, die Kontakthülse selbst zumindest bereichsweise aus einem transparenten Material herzustellen und die Anzeigevorrichtung 13 innerhalb der Kontakthülse anzuordnen. Gegebenenfalls kann auch die der Grundfläche gegenüberliegende Fläche ein Sichtfenster aufweisen und/oder zumindest bereichsweise aus transparentem Material besteheh. In jedem Fall erkennt der Bedienende sofort, dass beim Aufleuchten der Anzeige 13 die Kontakthülse 4' in die richtige Stellung gedreht wurde und dass an der verwendeten Steckdose die gewünschte Spannung anliegt, so dass ein anschließbares Elektrogerät in Betrieb genommen werden kann.

Dabei greift die Öffnungsrandung des Gehäuses 1' zur drehbeweglichen Halterung der Kontakthülse 4' vermittels einer Führungslippe in eine zwischen dem Hülsenkörper und dem Rändelflansch 6' vorgesehene Ringnut 7' ein, während sich im Flanschbereich die Zugentlastungsvorkehrung 9' für das Anschlußkabel 3' und eine in der Zeichnung nicht besonders dargestellte Rastvorkehrung befindet, mit welcher sich die Kontakthülse 4' exakt auf die gewünschte Steckerstiftanordnung einstellen lässt.

Fig. 20 zeigt eine Seitenansicht einer weiteren Ausführungsform einer Kontakthülse 18, teilweise in Schnittdarstellung. Um eine einfache und reibungsarme Halterung der Kontakthülse 18 innerhalb des Mehrfachsteckers 1, 1' zu erreichen, sind in einer umlaufenden Wandung 19 der Kontakthülse 18 Rastelemente 20 vorgesehen. Diese sind integraler Bestandteil der Kontakthülse 18 und um ein Gelenk 21 verschwenkbar. Das Rastelement 20 weist eine Nase 22 auf, die an einer Unterseite eines die Ausnehmungsöffhung des Steckergehäuses 1, 1' begrenzenden Führungsstegs anliegt. Dadurch wird ein leichtes Verdrehen der Kontakthülse 18 ermöglicht, wobei gleichzeitig ein Herausziehen der Kontakthülse 18 ausgeschlossen ist.

Um eine wirksame Zugentlastung zu gewährleisten, ist in dem Rändelflansch 6' eine radiale Bohrung 23 zur Aufnahme einer Schraube wie Madenschraube vorgesehen, die eine Kraft auf die Zugentlastungsvorkehrung 9' ausübt.

Fig. 21 zeigt eine zweite Ausführungsform eines dreipoligen Schutzkontakt-Mehrfachsteckers 24 in Schnittdarstellung, wobei gleiche Elemente mit gleichen Bezugsziffern bezeichnet sind. Der Mehrfachstecker 24 umfasst eine Steckerkonfiguration 25 mit zumindest einem verschiebbaren Schutzkontakt-Stift 2', wodurch die Steckerkonfiguration 25 einerseits an Verbindungssysteme gemäß italienischer Norm und andererseits an Verbindungssysteme gemäß Schweizer Norm anpassbar ist.

Ferner ist der Mehrfachstecker 24 mit einem Adapter 26 lösbar verbunden, wobei der Adapter 26 vorzugsweise an einer Seitenfläche des Mehrfachsteckers 24 angeordnet ist, der eine Steckerkonfiguration nach britischer Norm aufweist. Diese zeichnet sich durch einen hervorstehenden Schutzkontaktbügel 27 aus, der zusammen mit nicht dargestellten Hauptkontakten im Wesentlichen ein gleichseitiges Dreieck bildet. Der Schutzkontaktbügel 27 wird von einer Aufnahme 28 innerhalb des Adapters 26 vollständig aufgenommen, wobei ein außenliegender Flächenbereich des Kontaktbügels 27 über eine Aussparung 31 innerhalb der Wandung 32 des Adapters 26 als erster Schutzkontakt 30 nach deutscher/österreichischer Norm zugänglich ist.

Diagonal gegenüberliegend ist ein zweiter Schutzkontakt 33 vorgesehen, der ebenfalls über eine Aussparung 34 innerhalb der umlaufenden Wandung 32 des Adapters 26 zugänglich ist. Der Schutzkontakt 33 ist Teil eines Schleifkontaktes 35, der federvorgespannt an vorzugsweise einer Unterseite 36 des Schutzkontaktbügels 27 anliegt. Zur Adaptierung weiterer Konfigurationen, insbesondere nach französischer/belgischer Norm, ist eine weitere Aufnahme 37 vorgesehen, die sich parallel oder im Wesentlichen parallel und unterhalb des Schutzkontaktbügels 27 erstreckt. Diese dient zur Aufnahme eines steckdosenseitigen Schutzkontakt-Stiftes, der von der Aufnahme 37 aufgenommen wird und mit der Unterseite 36 des Kontaktbügels bei eingestecktem Mehrfachstecker leitend verbunden ist. Zusätzlich wird der steckdosenseitige Schutzkontakt-Stift über einen bügelförmigen Abschnitt 38 des Schleifkontaktes 35 gegen die Unterseite 36 des Schutzkontaktbügels 27 gepresst, um einen ausreichenden elektrisch leitenden Kontakt herzustellen.

Hierbei wird ausgenutzt, dass die Anordnung der Hauptkontakte 39 nach deutscher/österreichischer Norm und französischer/belgischer Norm im Wesentlichen übereinstimmen. Die äußere Gestaltung des Adapters 26 gleicht im Wesentlichen der Gestalt eines genormten Schuko-Steckers.

Zur Befestigung des Adapters 26 an dem Mehrfachstecker 24 weist dieser ein Rastelement 40 auf, das in einer Ausnehmung 41 im äußeren Gehäusebereich des Mehrfachsteckers 24 einrastbar verankert wird. Im hier dargestellten Ausführungsbeispiel greift eine Nase des Rastelementes 40 an einer vorstehenden Kante 42 des im Wesentlichen L-förmig ausgebildeten Schutzkontaktbügels 27 ein, so dass dieser eine Doppelfunktion übernimmt. Der federnde, bügelförmige Abschnitt 35, 38 ist fest mit dem Adapter 26 verbunden.

Die Kontakthülse 9' umfasst eine Kontakthülse 43, die im Wesentlichen den gleichen Aufbau aufweist wie die zuvor beschriebenen Kontakthülsen 4, 4'. Im Gegensatz zu den zuvor beschriebenen Ausführungsformen weist die Kontakthülse 43 einen Schutzleiterkontakt 44 auf, der federnd ausgebildet ist, wobei Gegenkontakte 45, 46 der Schutzkontakt-Stifte 27, 2' starr ausgebildet sind. Der Schutzleiterkontakt 44 ist fest, vorzugsweise über eine Lötverbindung, mit dem Schutzleiter 47 des Anschlußkabel 3 verbunden.

In Fig. 22 ist eine Draufsicht der Kontakthülse 43 dargestellt. Dabei ist der Schutzleiterkontakt 44 als Kontaktstift ausgebildet, mit einer Kontaktfläche 48, die durch eine Öffnung 49 innerhalb einer Wandung 50 der Kontakthülse 43 hervorsteht und mit den Gegenkontakten 45, 46 in leitende Verbindung bringbar ist. Um den notwendigen Kontaktdruck herzustellen, ist koaxial zu einem Abschnitt 51 des Kontaktstiftes 44 eine Spiralfeder 52 angeordnet, die sich zwischen einer Innenwandung 53 der Hülse 43 und einer Lötanschlußfahne 54 des Schutzleiterkontaktes 44 erstreckt. Ein der Kontaktfläche 48 gegenüberliegendes Element 55 wird in einer weiteren Öffnung 56 der Wandung 50 der Kontakthülse 43 gelagert.

Wie bereits oben erwähnt, besitzt der Mehrfachstecker 24 eine Konfiguration 25, die durch Verschieben eines Steckerstiftes aus einer Konfiguration gemäß italienischer Norm in eine Konfiguration gemäß Schweizer Norm veränderbar ist. Dabei ist der Schutzkontakt 2' aus einer ersten Stellung 57, die vorzugsweise einer Steckerkonfiguration nach italienischer Norm entspricht, in eine zweite Stellung 58 verschiebbar, die vorzugsweise einer Steckerkonfiguration nach Schweizer Norm entspricht.

Der Schutzkontakt 2' ist einerseits in axialer Richtung entgegen der Kraft eines Federelementes 59 verschiebbar, um eine Verschiebung aus der ersten Stellung 57 in die zweite 58 überhaupt zu ermöglichen.

Steckerinnenseitig ist der Schutzkontakt 2' mit einem ankerförmigen Ende 59 leitend mit einer Kontaktschiene 60 verbunden, die einerseits den Gegenkontakt 46 bildet und andererseits eine Führung 61 für das ankerförmige Ende 59 umfasst. Die Kontaktschiene 60 ist fest mit dem Gehäuse des Mehrfachsteckers 24 verbunden, so dass dadurch auch der Schutzkontakt 2' arretierbar ist. Der Schutzkontakt 2' ist im Wesentlichen zylinderförmig ausgebildet und weist im Endbereich 59 eine Verjüngung 62 auf, die in der Führung 61 längs verschiebbar ist. Wie in Fig. 23 dargestellt, ist die Führung 61 als Langloch 62 ausgebildet, mit in den Endbereichen des Langlochs 62 angeordneten sacklochförmigen Aufnahmen 63, 64, in die der stempelförmig ausgebildete Endbereich 59 des Schutzkontaktes 2' aufnehmbar ist. Dabei ist die Aufnahme 63 der Stellung 57 und die Aufnahme 64 der Stellung 58 zugeordnet. Durch das Federelement 56 wird einerseits eine Arretierung des Schutzkontakts 2' in der jeweiligen Stellung 57, 58 gewährleistet und andererseits ein ausreichender elektrischer Kontakt zu der Kontaktschiene 60 hergestellt.

Wie weiterhin aus Fig. 23 ersichtlich ist, sind Hauptkontakte 65, 66 in einer ersten Ebene angeordnet, wobei der Schutzkontakt 2' in einer zweiten Ebene verschiebbar ist, die senkrecht zu der von den Hauptkontakten 65, 66 aufgespannten Ebene verläuft. In der Stellung 57 befindet sich der Schutzkontakt 2' in der von den Hauptkontakten 65, 66 aufgespannten Ebene, wobei der Schutzkontakt 2' in der Stellung 58 mit den Hauptkontakten 65, 66 ein Dreieck aufspannt.

Fig. 24 zeigt eine dreidimensionale Darstellung des Adapters 26. Steckdosenseitig ist dieser im Wesentlichen an die Form eines handelsüblichen Schutzkontaktsteckers angepasst, wie dieser nach deutscher/österreichischer Norm vorgeschrieben ist. Mehrfachsteckerseitig sind die Aufnahmen 28 und 37 ausgebildet, die einerseits zur Aufnahme des Schutzkontaktbügels 27 nach britischer Norm und andererseits die Aufnahme 37 für den steckdosenseitigen Schutzkontaktstift nach französischer/belgischer Norm.

Des Weiteren sind Aufnahmen 67, 68 vorgesehen, in die die an dem Mehrfachstecker 24 angebrachten Hauptsteckerstifte eingeführt werden, um mit den Hauptkontakten 39 des Adapters eine leitende Verbindung herzustellen.

Ausgehend von der im Wesentlichen zylindermantelförmigen Wandung 32 erstreckt sich zumindest bereichsweise ein Wandbereich 69, der die gleiche Längserstreckung wie das Rastelement 40 aufweist. Das Rastelement 40 ist vorzugsweise parallel oder im Wesentlichen parallel zu der oberen Fläche 30 des Schutzkontaktbügels 27 ausgebildet und verrastet mit diesem.

In Fig. 25 ist eine perspektivische Darstellung des Mehrfachsteckers 24 mit Adapter 26 in zusammengesetztem Zustand dargestellt. Das Rastelement 40 ist über die Ausnehmung 41 leicht zugänglich und kann ohne Zuhilfenahme eines Werkzeugs gelöst werden.

In Fig. 26 ist eine Draufsicht des Mehrfachsteckers 24 mit Adapter 26 in perspektivischer Darstellung gezeigt, wobei besonders die Steckerkonfiguration 25 mit verschiebbarem Schutzkontakt 2' ersichtlich ist.

Zusammenfassend wird mit dem erfindungsgemäßen Gegenstand ein Mehrfachstecker für einen mehrpoligen Netzanschluß von elektrischen Verbrauchern an international unterschiedliche Verbindungssysteme zur Verfügung gestellt, der über einen drehbar in einem Gehäuse des Mehrfachsteckers angeordneten Kontaktträger fest mit einer Anschlußleitung des elektrischen Verbrauchers verbunden ist. Damit wird der Mehrfachstecker unverlierbar und ist ständiger Begleiter des elektrischen Verbrauchers. Über den Kontaktträger 4, 4', 43 kann der elektrische Verbraucher mit den an dem Mehrfachstecker angeordneten Gruppen von Konfigurationen von Steckerstiften 2, 2' beliebig leitend verbunden werden.

Durch die erfindungsgemäße Anordnung eines verschiebbaren Kontaktes, insbesondere eines Schutzkontaktes 2', kann eine Gruppe von Konfigurationen von Steckerstiften sowohl an die Schweizer als auch an die italienische Norm angepasst werden.

Ein weiterer Gegenstand mit erfinderischem Charakter ist der mit dem Mehrfachstecker zu verbindende Adapter 26, der zwei weitere Gruppen von Konfigurationen von Steckerstiften zugänglich macht. In der beschriebenen Ausführungsform weist der Mehrfachstecker 1, 1', 24 vier verschiedene Gruppen von Konfigurationen von Steckerstiften auf, die aufgrund der Verschiebbarkeit eines Schutzkontaktes und der Anwendung des Adapters 26 an insgesamt sieben verschiedene Gruppen von Konfigurationen von Steckerstiften internationaler Verbindungssysteme anpassbar sind.

## Patentansprüche

1. Mehrfachstecker für einen mehrpoligen, insbesondere zwei- oder dreipoligen Netzanschluss von elektrischen Verbrauchern, insbesondere Geräten wie Computer- und Telekomunikationsgeräten, elektrischen Rasierapparaten oder Haartrocknern, an international unterschiedliche Verbindungssysteme, umfassend ein Steckergehäuse (1, 1') mit ersten und zweiten Seitenflächen,
wobei von den ersten Seitenflächen verschiedene Gruppen von Konfigurationen von Steckerstiften (2, 2', 2", 10) ausgehen,
wobei eine zweite Seitenfläche eine Ausnehmung aufweist, in die ein am freien Ende eines Anschlusskabels (3, 3') fest angeordneter Kontaktträger (4, 4', 18) eingesetzt und definiert verstellbar ist, dessen Kontakte (5, 5') mit Adern des Anschlusskabels (3, 3') verbunden sind,
wobei zumindest einige der Steckerstifte (2, 2', 2", 10) mit Gegenkontakten (8) verbunden sind, und die Gruppe von Steckerstiften (2, 2', 2", 10) einer Konfiguration je nach gewählter Stellung des Kontaktträgers (4, 4', 18) in der Ausnehmung mit den Kontakten (5, 5') des Kontaktträgers (4, 4', 18) in leitenden Berührung bringbar ist.

2. Mehrfachstecker für einen zweipoligen Netzanschluss von elektrischen Verbrauchern, insbesondere Elektrogeräten, an international unterschiedliche Verbindungssystem,
wobei dessen Steckergehäuse (1) an seiner Umfangsfläche mehrere verschieden ausgeführte Steckerstifte (2, 2', 2", 10) aufweisende Steckerkonfigurationen trägt und das an einer Grundfläche mit einer zentral nach innen reichenden, im Querschnitt kreisförmigen Ausnehmung versehen ist, in die ein, am freien Ende eines Anschlusskabels (3) fest angebrachter, zylindrischer Kontaktträger (4, 4', 18) eingesetzt und definiert verstellbar ist,
wobei die Adern des Anschlusskabels (3) mit Kontakten (5, 5') am Außenumfang des Kontaktträgers (4, 4', 18) verbunden sind und
wobei die Steckerstifte (2, 2', 2", 10) mit an der Innenwandung der Ausnehmung oder in deren Aktionsbereich angeordneten Gegenkontakten (8, 8') verbunden sind, die je nach gewählter Stellung der Kontaktträger (4, 4', 18) in der Ausnehmung mit den Kontaktbahnen (5, 5') am Außenumfang der Kontaktträger (4, 4', 18) in leitende Berührung bringbar sind.

3. Mehrfachstecker nach den Ansprüchen 1 oder 2, **dadurch gekennzeichnet, dass** das Steckergehäuse (1, 1') quaderförmig ausgebildet ist und zumindest vier verschiedene Gruppen von Konfigurationen von Steckerstiften (2, 2', 2", 10) aufweist.

4. Mehrfachstecker nach den Ansprüchen 1 oder 2, **dadurch gekennzeichnet, dass** der Kontaktträger als verdrehbare Kontakthülse (4') im Bereich eines Quadranten ihrer zylinderförmigen Oberfläche über wenigstens zwei, in bestimmter Konfiguration zueinander versetzt angeordnete sowie jeweils mit einem bestimmten Leitungsaderende des Anschlusskabels (3, 3') verbundene, als Kontaktbeläge (5, 5') ausgebildete Kontakte verfügt, denen im Inneren des Gehäuses (1, 1') an den Anschlussenden der um vorzugsweise 90° gegeneinander versetzten Steckerstiftanordnungen entsprechende in räumlich gleicher wie polentsprechender Anordnung gegenüber stehen.

5. Mehrfachstecker nach den Ansprüchen 1 oder 2, **dadurch gekennzeichnet, dass** sich die Kontakte (5, 5') an dem Kontaktträger (4') längs dessen Drehachse verteilt angeordnet sind.

6. Mehrfachstecker nach den Ansprüchen 1 oder 2, **dadurch gekennzeichnet, dass** die Gegenkontaktstücke (6, 6') der verschiedenen Steckerstiftanordnungen jeweils als in sich gefederte Kontaktfinger an dem verdrehbaren Kontaktträger (4, 4', 18) zur Anlage gelangen.

7. Mehrfachstecker nach zumindest einem der vorhergehenden Ansprüche, **dadurch gekennzeichnet, dass** das Steckergehäuse (1, 1') zur Halterung der in beiderseits profilierte Aussparungen eingesetzten sowie anschlussseitig mit als federnde Gegenkontaktsätze ausgebildeten Gegenkontakten (8, 8') versehenen Steckerstiften (2, 2', 2") zweiteilig ausgebildet ist.

8. Mehrfachstecker nach den Ansprüchen 1 oder 2, **dadurch gekennzeichnet, dass** der Kontaktträger (4, 4', 18) einen an der betreffenden Fläche des Steckergehäuses (1, 1') zum Anschlag gelangenden Rändelflansch (6, 6') zum manuellen Verstellen der Kontakthülse (4, 4', 18) innerhalb des Steckergehäuses (1, 1') aufweist.

9. Mehrfachstecker nach den Ansprüchen 1 oder 2, **dadurch gekennzeichnet, dass** innerhalb des Kontaktträgers (4, 4', 18) mehrere die Ummantelung des Kabelendes (3, 3') ringsum entgegen der Einsteckrichtung desselben beanspruchende Zugentlastungslamellen (9, 9') angeordnet sind.

10. Mehrfachstecker nach den Ansprüchen 1 oder 2, **dadurch gekennzeichnet, dass** an der Ausnehmungsöffnung des Steckergehäuses (1,1') ein Führungssteg vorgesehen ist, der in eine Ringnut (7, 7') auf Seiten des Kontaktträgers (4, 4', 18) eingreift.

11. Mehrfachstecker nach den Ansprüchen 1 oder 2, **dadurch gekennzeichnet, dass** der Kontaktträger (4, 4', 18, 18) zumindest ein Rastelement (20) aufweist, das an einer Unterseite eines die Ausnehmungsöffnung begrenzenden Führungsstegs anliegt.

12. Mehrfachstecker nach Anspruch 8, **dadurch gekennzeichnet, dass** zwischen der betreffenden Fläche des Steckergehäuses (1, 1') und der Anschlagfläche des Rändelflansches (6, 6') an dem Kontaktträger (4, 4', 18) eine Rastvorkehrung für deren vier Stellpositionen vorgesehen ist.

13. Mehrfachstecker nach den Ansprüchen 1 oder 2, **dadurch gekennzeichnet, dass** ein den schräg zueinander stehenden Flachkontaktstiften (2', 2") gemäß australischer Norm zugeordneter und in Einsteckrichtung weiter vorstehender Entriegelungs(flach-)stift (10) vorgesehen ist, welcher aus seiner Ruhelage in einer schlitzförmigen Gehäusetasche (11) an der Oberfläche des Steckergehäuses (1, 1') innerhalb einer Langlochführung auf einer gehäusefesten Drehachse im stirnseitigen Steckerbereich um 180° in die eigentliche Kontaktstellung oberhalb der Flachkontaktstifte (2') verschwenkbar und verrastbar ist.

14. Mehrfachstecker nach Anspruch 13, **dadurch gekennzeichnet, dass** der Entriegelungsstift (10) einen seitlichen Ansatznocken (12) aufweist, welcher in der Ruhelage als Handhabe aus der Gehäuseoberfläche hervorsteht und für die Kontaktstellung in einer stirnseitigen Erweiterung der Gehäusetasche (11) verrastet.

15. Mehrfachstecker nach Anspruch 13, **dadurch gekennzeichnet, dass** die Langlochführung für die Montage des Entriegelungsstiftes (10) auf der Drehachse eine Schlitzung zum reversiblen Aufbiegen eines der beiden die Langlochführung bildenden Führungsschenkel aufweist.

16. Mehrfachstecker nach Anspruch 1, **dadurch gekennzeichnet, dass** zumindest ein mit dem Schutzleiter (47) verbundener Kontakt (44) federnd ausgebildet ist und an einem starr ausgebildeten Gegenkontakt eines Schutzleiterkontaktstiftes (2', 27) anliegt.

17. Mehrfachstecker den Ansprüchen 1 oder 2, **dadurch gekennzeichnet, dass** er verschiebbare und/oder verschwenkbare und/oder kippbare Steckerstifte (2, 2', 2") aufweist.

18. Mehrfachstecker nach Anspruch 17, **dadurch gekennzeichnet, dass** der verschiebbare Steckerstift (2, 2',2"), der einen Schutzleiterkontaktstift bildet, in einer ersten Ebene verschiebbar ist, die senkrecht zu einer zweiten Ebene verläuft, die von den Steckerstiften (2, 2', 2") aufgespannt ist, die die Hauptkontakte bilden.

19. Mehrfachstecker nach Anspruch 18, **dadurch gekennzeichnet, dass** der Schutzleiterkontaktstift (2') in axialer Richtung federvorgespannt verschiebbar ist, wobei eine Verschiebung des Schutzleiterkontaktstift (2') entlang der ersten Ebene nur möglich ist, wenn der Schutzkontaktes (2') entgegen der Federvorspannung ins Steckerinnere bewegt wird.

20. Mehrfachstecker nach Anspruch 1, **dadurch gekennzeichnet, dass** an zumindest einer Gruppe von Konfigurationen von Steckerstiften (2, 2") vorzugsweise nach britischer Norm ein Adapter (26) aufsteckbar ist, mit dem steckerseitig weitere Gruppen von Konfigurationen, insbesondere nach deutscher/österreichischer Norm und französische/belgischer Norm erfüllt werden.

21. Mehrfachstecker nach Anspruch 20, **dadurch gekennzeichnet, dass** der Adapter (26) eine Aufnahme (28) für einen Schutzkontaktbügel (27) des Mehrfachsteckers (24) aufweist, dass der Schutzkontaktbügel (27), der zumindest bereichsweise ein erster Schutzkontakt (30) nach deutscher/österreichischer Norm bildet, über einen Schleifkontakt (35) mit einem zweiten Schutzkontakt (32) nach deutscher/österreichischer Norm verbunden ist und dass der Adapter (26) eine weitere Aufnahme (37) aufweist, in die ein steckdosenseitiger Schutzkontaktstift nach französischer/belgischer Norm einführbar ist, wobei dieser Schutzkontaktstift mit dem steckerseitigen Schutzkontaktbügel (27) leitend verbindbar ist.

22. Mehrfachstecker nach Anspruch 20, **dadurch gekennzeichnet, dass** der Adapter (26) ein Rastelement (40) aufweist, welches in einer Ausnehmung (41) auf einer Oberseite des Mehrfachsteckers (24) eingreift.

23. Mehrfachstecker nach den Ansprüchen 1 oder 2, **dadurch gekennzeichnet, dass** der Mehrfachstecker eine visuelle Anzeigevorrichtung (13) aufweist, die mit den Kontakten (5, 5') des Kontaktträgers (4, 4', 18) verbunden ist.

24. Mehrfachstecker nach Anspruch 23, **dadurch gekennzeichnet, dass** die visuelle Anzeigevorrichtung (13) eine Glimmlampe (16) oder Leuchtdiode ist.

25. Mehrfachstecker nach Anspruch 23, **dadurch gekennzeichnet, dass** das Gehäuse ein vorzugsweise farbiges Sichtfenster aufweist und/oder zumindest bereichsweise transparent ausgebildet ist.

26. Mehrfachstecker nach Anspruch 23, **dadurch gekennzeichnet, dass** die visuelle Anzeige innerhalb der Kontakthülse (4, 4', 18) angeordnet ist.

27. Mehrfachstecker nach zumindest einem der vorhergehenden Ansprüche, **dadurch gekennzeichnet, dass** der Kontaktträger (4, 4") zumindest bereichsweise aus einem transparenten Material besteht und/oder ein Sichtfenster aufweist.

## Claims

1. Multiple plug for a multipole, in particular two-pole or three-pole mains connection of electrical power consumers, in particular devices such as computer and telecommunications devices, electric razors or hair driers, to different international connection systems, comprising a plug housing (1, 1') with first and second side faces,
wherein different groups of configurations of plug pins (2, 2', 2", 10) extend from the first side faces,
wherein a second side face has a recess, into which a contact carrier (4, 4', 18) fixedly disposed at the free end of a connection cable (3, 3') is inserted and adjustable in a defined manner, the contacts (5, 5') of which are connected to the leads of the connection cable (3, 3'),
wherein at least some of the plug pins (2, 2', 2", 10) are connected to counter-contacts (8), and the group of plug pins (2, 2', 2", 10) of one configuration may be brought into conductive contact with the contacts (5, 5') of the contact carrier (4, 4', 18) depending on the selected position of the contact carrier (4, 4', 18) in the recess.

2. Multiple plug for a two-pole mains connection of electrical power consumers, in particular electrical appliances, to different international connection systems,
wherein its plug housing (1) bears plug configurations having several differently configured plug pins (2, 2', 2", 10) on its peripheral face and it is provided on a base with a recess of circular cross-section extending centrally inwards, into which recess a cylindrical contact carrier (4, 4', 18) fixedly disposed at the free end of a connection cable (3) is inserted and adjustable in a defined manner,
wherein the leads of the connection cable (3) are connected to contacts (5, 5') on the outer periphery of the contact carrier (4, 4', 18),
wherein the plug pins (2, 2', 2", 10) are connected to counter-contacts (8, 8') disposed on the inner walls of the recess or in their active range, which may be brought into conductive contact with the contact banks (5, 5') on the outer periphery of the contact carriers (4, 4', 18) depending on the selected position of the contact carriers (4, 4', 18) in the recess.

3. Multiple plug according to Claims 1 or 2, **characterised in that** the plug housing (1, 1') is parallelepipedal in form and has at least four different groups of configurations of plug pins (2, 2', 2", 10).

4. Multiple plug according to Claims 1 or 2, **characterised in that** in the region of a quadrant of its cylindrical surface, the contact carrier in the form of a rotatable contact bush (4') has at least two contacts in the form of contact layers (5, 5'), which in a specific configuration are displaced relative to one another and are respectively connected to a specific lead wire end of the connection cable (3, 3'), and to which corresponding counter-contact sections are opposed in spatially the same arrangement of corresponding pole on the inside of the housing (1, 1') at the connection ends of the plug pin arrangements preferably displaced 90° relative to one another.

5. Multiple plug according to Claims 1 or 2, **characterised in that** the contacts (5, 5') are disposed on the contact carrier (4') distributed along its rotational axis.

6. Multiple plug according to Claims 1 or 2, **characterised in that** the counter-contact sections (6, 6') of the different plug pin arrangements respectively in the form of resilient contact fingers come into abutment against the rotatable contact carrier (4, 4', 18).

7. Multiple plug according to at least one of the preceding claims, **characterised in that** the plug housing (1, 1') is constructed in two parts for holding the plug pins (2, 2', 2"), which are inserted into grooves profiled on both sides and are provided on the connection side with counter-contacts (8, 8') in the form of resilient sets of counter-contacts.

8. Multiple plug according to Claims 1 or 2, **characterised in that** the contact carrier (4, 4', 18) has a knurled flange (6, 6'), which comes into abutment against the respective face of the plug housing (1, 1'), for the manual adjustment of the contact bush (4, 4', 18) within the plug housing (1, 1').

9. Multiple plug according to Claims 1 or 2, **characterised in that** several strain relief segments (9, 9') acting around the casing of the cable end (3, 3') contrary to the plug-in direction thereof are disposed inside the contact carrier (4, 4', 18).

10. Multiple plug according to Claims 1 or 2, **characterised in that** a guide web, which engages into an annular groove (7, 7') on sides of the contact carrier (4, 4', 18), is provided at the recess opening of the plug housing (1, 1').

11. Multiple plug according to Claims 1 or 2, **characterised in that** the contact carrier (4, 4', 18) has at least one catch element (20), which abuts against an underside of a guide web bordering the recess opening.

12. Multiple plug according to Claim 8, **characterised in that** between the respective face of the plug housing (1, 1') and the abutment face of the knurled flange (6, 6') a catch arrangement is provided on the contact carrier (4, 4', 18) for the four control positions thereof.

13. Multiple plug according to Claims 1 or 2, **characterised in that** an unlocking (flat) pin (10), which is associated with the flat contact pins (2', 2") standing obliquely to one another according to Australian standard and projects further in the plug-in direction, is provided and said unlocking (flat) pin may be pivoted out of its resting position in a slot-like housing pocket (11) on the surface of the plug housing (1, 1') inside an elongated hole guide on a rotational axis fixed in the housing in the plug region on the face side around 180° into the actual contact position above the flat contact pins (2') and may be locked in position.

14. Multiple plug according to Claim 13, **characterised in that** the unlocking pin (10) has a lateral attachment toe (12), which in the resting position protrudes as a handle out of the housing surface and locks in position in a widened portion of the housing pocket (11) on the face side for the contact position.

15. Multiple plug according to Claim 13, **characterised in that** the elongated hole guide for assembly of the unlocking pin (10) on the rotational axis has a slot arrangement for the reversible bending of one of the two guide legs forming the elongated hole guide.

16. Multiple plug according to Claim 1, **characterised in that** at least one contact (44) connected to the protective conductor (47) is of resilient construction and abuts against a rigidly constructed counter-contact of a protective conductor contact pin (2', 27).

17. Multiple plug according to Claims 1 or 2, **characterised in that** it has displaceable and/or pivoting and/or tiltable plug pins (2, 2', 2").

18. Multiple plug according to Claim 17, **characterised in that** the displaceable plug pin (2, 2', 2"), which forms a protective conductor contact pin, is displaceable in a first plane, which runs perpendicular to a second plane spanned by the plug pins (2, 2', 2") forming the main contacts.

19. Multiple plug according to Claim 18, **characterised in that** the protective conductor contact pin (2') is displaceable in axial direction under resilient pre-stress, in which case a displacement of the protective conductor contact pin (2') along the first plane is only possible when the protective contact (2') is moved into the plug interior against the resilient pre-stress.

20. Multiple plug according to Claim 1, **characterised in that** an adapter (26), with which further groups of configurations on the plug side, in particular according to German/Austrian standard and French/Belgian standard can be achieved, may be plugged onto at least one group of configurations of plug pins (2, 2") preferably according to British standard.

21. Multiple plug according to Claim 20, **characterised in that** the adapter (26) has a seat (28) for a protective contact bow (27) of the multiple plug (24), that the protective contact bow (27), which forms at least in some sections a first protective contact (30) according to German/Austrian standard, is connected via a loop contact (35) to a second protective contact (32) according to German/Austrian standard, and that the adapter (26) has a further seat (37), into which a protective contact pin according to French/Belgian standard on the plug socket side can be inserted, wherein this protective contact pin can be conductively connected to the protective contact bow (27) on the plug side.

22. Multiple plug according to Claim 20, **characterised in that** the adapter (26) has a catch element (40), which engages into a recess (41) on an upper side of the multiple plug (24).

23. Multiple plug according to Claims 1 or 2, **characterised in that** the multiple plug has a visual display device (13), which is connected to the contacts (5, 5') of the contact carrier (4, 4', 18).

24. Multiple plug according to Claim 23, **characterised in that** the visual display device (13) is a glow lamp (16) or light-emitting diode.

25. Multiple plug according to Claim 23, **characterised in that** the housing has a preferably coloured viewing window and/or is transparent at least in some sections.

26. Multiple plug according to Claim 23, **characterised in that** the visual display is disposed inside the contact bush (4, 4', 18).

27. Multiple plug according to at least one of the preceding claims, **characterised in that** the contact carrier (4, 4") is made of a transparent material at least in some sections and/or has a viewing window.

## Revendications

1. Prise multiple pour un raccordement multipolaire, en particulier bipolaire ou tripolaire, d'utilisateurs électriques, en particulier d'appareils tels que des ordinateurs et des appareils de télécommunications, des rasoirs ou des sèche-cheveux électriques, à des systèmes de raccordement au réseau différents dans le monde, comprenant un corps de prise (1, 1') avec des premières et deuxièmes surfaces latérales,
dans laquelle différents groupes de configurations de broches (2, 2', 2", 10) sont prévus sur les premières surfaces latérales,
dans laquelle une deuxième surface latérale présente un évidement, dans lequel un support à contacts (4, 4', 18), monté fixe à l'extrémité d'un câble de raccordement (3, 3'), peut être introduit et réglé dans des positions définies, les contacts dudit support étant reliés à des conducteurs du câble de raccordement (3, 3'),
dans laquelle certaines des broches (2, 2', 2", 10) sont reliées à des contre-contacts (8), et le groupe de broches (2, 2', 2", 10) d'une configuration, selon la position sélectionnée du support à contacts (4, 4', 18) dans l'évidement, peut être amené en liaison électrique avec les contacts (5, 5') du support à contacts (4, 4', 18).

2. Prise multiple pour un raccordement bipolaire d'utilisateurs électriques, en particulier d'appareils électriques, à des systèmes de raccordement au réseau différents dans le monde,
dans laquelle le corps de prise (1) porte, sur sa surface extérieure, plusieurs configurations de prise avec des broches (2, 2', 2", 10) différentes et est muni, au niveau d'une surface de base, d'un évidement circulaire central rentrant, dans lequel un support à contacts (4, 4', 18) cylindrique, monté fixe à l'extrémité d'un câble de raccordement (3), peut être introduit et réglé dans des positions définies,
dans laquelle les conducteurs du câble de raccordement (3) sont reliés à des contacts (5, 5') sur la surface extérieure du support à contacts (4, 4', 18),
dans laquelle les broches (2, 2', 2", 10) sont reliées à des contre-contacts (8, 8') prévus dans la paroi intérieure de l'évidement ou dans leur zone d'action, qui, selon la position sélectionnée du support à contacts (4, 4', 18) dans l'évidement, peuvent être amenés en liaison électrique avec les pistes conductrices (5, 5') sur la surface extérieure du support à contacts (4, 4', 18).

3. Prise multiple selon la revendication 1 ou 2, **caractérisée en ce que** le corps de prise (1, 1') a une forme de parallélépipède et porte au moins quatre groupes différents de configurations de broches (2, 2', 2", 10).

4. Prise multiple selon la revendication 1 ou 2, **caractérisée en ce que** le support à contacts conformé en douille de contact (4') tournante, dans la région d'un quadrant de sa surface cylindrique, est muni d'au moins deux contacts conformés en garnitures de contact (5, 5'), qui sont mutuellement décalées dans une configuration donnée et sont reliées à une extrémité de conducteur donnée du câble de raccordement (3, 3'), et en regard desquelles sont prévus, à l'intérieur du corps (1, 1'), aux extrémités de raccordement des agencements de broches mutuellement décalées de préférence de 90°, des contacts dans une disposition dans l'espace et un agencement polaire correspondants.

5. Prise multiple selon la revendication 1 ou 2, **caractérisée en ce que** les contacts (5, 5') sur le support à contacts (4') sont répartis le long de l'axe longitudinal de celui-ci.

6. Prise multiple selon la revendication 1 ou 2, **caractérisée en ce que** les contre-contacts (6, 6') des différents agencements de broches, réalisés sous forme de doigts de contact élastiques, viennent en appui sur le support à contacts (4, 4', 18).

7. Prise multiple selon au moins une des revendications précédentes, **caractérisée en ce que** le corps de prise (1, 1'), aux fins de tenir les broches (2, 2', 2") montées dans des découpes profilées des deux côtés, et conformées en contre-contacts (8, 8') élastiques côté raccordement, est réalisé en deux parties.

8. Prise multiple selon la revendication 1 ou 2, **caractérisée en ce que** le support à contacts (4, 4', 18) comporte une bague moletée (6, 6'), qui vient en butée sur une surface correspondante du corps de prise (1, 1'), pour le réglage manuel de la douille de contact (4, 4', 18) à l'intérieur du corps de prise (1, 1').

9. Prise multiple selon la revendication 1 ou 2, **caractérisée en ce qu'**à l'intérieur du support à contacts (4, 4', 18) sont disposées plusieurs lamelles anti-traction (9, 9'), qui agissent sur l'enveloppe de l'extrémité de câble (3, 3'), dans la direction opposée à la direction d'enfichage.

10. Prise multiple selon la revendication 1 ou 2, **caractérisée en ce qu'**il est prévu au niveau de l'ouverture de l'évidement dans le corps de prise (1, 1'), une nervure de guidage qui s'engage dans une rainure annulaire (7, 7') côté support à contacts (4, 4', 18).

11. Prise multiple selon la revendication 1 ou 2, **caractérisée en ce que** le support à contacts (4, 4', 18) comporte au moins un élément d'encliquetage (20), qui vient en appui sur une surface inférieure d'une nervure de guidage délimitant l'ouverture de l'évidement.

12. Prise multiple selon la revendication 8, **caractérisée en ce qu'**il est prévu, entre le surface concernée du corps de prise (1, 1') et la surface de butée de la bague moletée (6, 6') sur le support à contacts (4, 4' ,18), un moyen d'encliquetage pour les quatre positions de réglage.

13. Prise multiple selon la revendication 1 ou 2, **caractérisée en ce qu'**il est prévu une broche (plate) de déverrouillage (10), avancée dans la direction d'enfichage, qui est associée aux broches de contact plates (2', 2"), inclinées, selon la norme australienne, et qui, à partir de sa position de repos dans un logement (11) en forme de fente dans la surface du corps de prise (1, 1'), peut pivoter de 180° à l'intérieur d'une lumière de guidage, autour d'un axe solidaire du corps, dans la région frontale de la prise, jusque dans la position de contact à proprement parler, au-dessus des broches de contact plates (2'), et s'encliqueter.

14. Prise multiple selon la revendication 13, **caractérisée en ce que** la broche de déverrouillage (10) comporte un téton (12) qui, dans la position de repos, en tant que manette d'actionnement, fait saillie par rapport à la surface du corps de prise et, dans la position de contact, s'encliquète dans un élargissement du logement (11), côté frontal.

15. Prise multiple selon la revendication 13, **caractérisée en ce que** la lumière de guidage pour le montage de la broche de déverrouillage (10) sur l'axe de pivotement, présente une fente qui permet une ouverture par flexion réversible de l'une des deux ailes délimitant la lumière de guidage.

16. Prise multiple selon la revendication 1, **caractérisée en ce qu'**au moins un contact (44) relié au conducteur de terre (47) est élastique et vient en appui contre un contre-contact rigide d'une broche de contact de terre (2', 27).

17. Prise multiple selon la revendication 1 ou 2, **caractérisée en ce qu'**elle comporte des broches (2, 2', 2") coulissantes, et/ou pivotantes et/ou basculantes.

18. Prise multiple selon la revendication 17, **caractérisée en ce que** la broche coulissante (2, 2', 2") qui constitue une broche de contact de terre, peut coulisser dans un premier plan qui est perpendiculaire à un second plan défini par les broches (2, 2', 2") qui constituent les contacts principaux.

19. Prise multiple selon la revendication 18, **caractérisée en ce que** la broche de contact de terre (2') coulissante est précontrainte par ressort dans la direction axiale, un coulissement de la broche de contact de terre (2') le long d'un premier plan n'étant possible que lorsque le contact de terre (2') est déplacé en direction de l'intérieur de la prise, à l'encontre de la précontrainte du ressort.

20. Prise multiple selon la revendication 1, **caractérisée en ce que** sur au moins un groupe de configurations de broche (2, 2"), de préférence correspondant à la norme britannique, peut être enfiché un adaptateur (26), grâce auquel des groupes supplémentaires de configurations, en particulier selon la norme allemande/autrichienne et la norme française/belge, peuvent être réalisés.

21. Prise multiple selon la revendication 20, **caractérisée en ce que** l'adaptateur (26) présente un logement (28) pour un étrier de contact de terre (27) de la prise multiple (24), **en ce que** l'étrier de contact de terre (27), qui forme au moins localement un premier contact de terre (30) selon la norme allemande/autrichienne, est relié par un contact à frotteur (35) à un deuxième contact de terre (32) selon la norme allemande/autrichienne, et **en ce que** l'adaptateur (26) présente un logement (37) supplémentaire, dans lequel une broche de contact côté socle de prise, selon la norme française/belge, peut être introduite, ladite broche de contact de terre pouvant être reliée de manière conductrice à l'étrier de contact de terre (27) côté prise.

22. Prise multiple selon la revendication 20, **caractérisée en ce que** l'adaptateur (26) comporte un élément d'encliquetage (40), qui s'engage dans un évidement (41) dans une surface supérieure de la prise multiple (24).

23. Prise multiple selon la revendication 1 ou 2, **caractérisée en ce que** la prise multiple comporte un dispositif d'indication visuelle (13) qui est relié aux contacts (5, 5') du support à contacts (4, 4', 18).

24. Prise multiple selon la revendication 23, **caractérisée en ce que** le dispositif d'indication visuelle (13) est une lampe à décharge (16) ou une diode électroluminescente.

25. Prise multiple selon la revendication 23, **caractérisée en ce que** le corps comporte une fenêtre, de préférence de couleur, et/ou est au moins localement transparent.

26. Prise multiple selon la revendication 23, **caractérisée en ce que** le dispositif d'indication visuelle est disposé à l'intérieur de la douille de contact (4, 4', 18).

27. Prise multiple selon au moins une des revendications précédentes, **caractérisée en ce que** le support à contacts (4', 4") est réalisé au mois localement en un matériau transparent et/ou présente une fenêtre.
